# EUROPÄISCHE PATENTSCHRIFT

(11) **EP 0 051 850 B1**
(45) Veröffentlichungstag und Bekanntmachung des Hinweises auf die Patenterteilung: **02.04.1986**
(21) Anmeldenummer: 81109494.5
(22) Anmeldetag: 03.11.1981
(51) Int. Cl.: A63B 45/02

(54) **Vorrichtung zum Einbrennen einer Markierung in Gegenstände, insbesondere in den Fasermantel eines Tennisballs**
Device for brand-marking objects, especially the fibrous cover of a tennis ball
Dispositif de marquage à chaud d'objets, particulièrement la surface fibreuse d'une balle de tennis

(30) Priorität: 06.11.1980 DE 3041964
(43) Veröffentlichungstag der Anmeldung: 19.05.1982
(73) Patentinhaber: FIREPRINT AG, CH-9410 Heiden A-R (CH)
(72) Erfinder: Viol, Dietmar, D-8919 Utting (DE)
(74) Vertreter: Bockhorni, Josef, Dipl.-Ing.

## Beschreibung

Die Erfindung betrifft eine Vorrichtung zum Einbrennen einer Markierung in Gegenstände, insbesondere in den Fasermantel eines Tennisballes mit Hilfe wenigstens eines der Markierung entsprechenden Symbols aus Metall, das an einer Halterung angebracht und durch die zum Symbol gerichtete Flamme einer Heizeinrichtung auf die Einbrenntemperatur erhitzbar ist.

Bekannt ist es, als Vorrichtung der vorgenannten Art eine Einbrennschablone zu verwenden, die als Zange gestaltet ist, welche mit einem kugelsektorförmig gestalteten Schenkel den Ball erfasst und gegen die am anderen Schenkel dem Ball zugewendete Schablone presst. Die Schablone wird elektrisch erhitzt, so dass sie schneidenförmig in den vliesartigen Faserstoffen eindringen und diesen bis auf die Innenhülle wegbrennt, so dass auch durch den beim Spielen entstehenden Abrieb die Markierung sichtbar bleibt (DE-A-2810653).

Solche zangenartigen Vorrichtungen sind gewöhnlich in den Herstellerwerken, an den Vertriebsstellen oder in Vereinen zur Anbringung der gewünschten Markierungen vorhanden, stehen jedoch in der Regel dem einzelnen Tennisspieler dann nicht zur Verfügung, wenn er gerade mit einem neuen Satz von Tennisbällen zu spielen beginnen möchte.

Aus der US-A- 33 93 672 ist ein tragbares Brandeisen bekannt, bei dem auf einem massiven Träger mit am freien Ende angebrachtem Handgriff eine Gasflasche auswechselbar befestigt ist. Am vorderen Ende des Trägers befindet sich ein Eisenhalter, der mit dem Ventil der Gasflasche verbunden werden kann und an seinem freien vorderen Ende ein Eisen aufnimmt, das auf der freien Fläche die Markierungsbuchstaben trägt. Das Eisen wird mit Hilfe des Gasflascheninhalts, dem Luft über seitliche Zuführungslöcher im Eisen zugeführt wird, erhitzt, bis die Frontfläche des Eisens mit den darauf sitzenden Buchstaben die Einbrenntemperatur erreicht hat. Es handelt sich um eine vergleichsweise schwere Vorrichtung, denn es ist ein Unterstützungsgestell vorgesehen.

Demgegenüber liegt der Erfindung die Aufgabe zugrunde, eine Vorrichtung zu schaffen, die äusserst einfach und handlich ausgebildet ist und in der Tasche von jedermann mitgeführt werden kann, wobei die Bedienung der Vorrichtung einfach und leicht durchzuführen ist.

Diese Aufgabe wird erfindungsgemäss dadurch gelöst, dass die Vorrichtung als flüssiggasbetriebenes Handfeuerzeug mit einem von aussen betätigbaren Zündmechanismus ausgebildet ist, auf dessen offener Stirnseite das Symbol angeordnet ist, das auf Einbrenntiefe über zwei gegenüberliegende Gehäuseränder vorsteht und dass die Heizvorrichtung in Form wenigstens einer Düse in einer im Abstand von der Stirnseite im Gehäuse gebildeten Querwand vorgesehen ist.

Unter Handfeuerzeug ist dabei im üblichen Sprachsinne ein Feuerzeug zu verstehen, wie es zum Zigarettenanzünden od. dgl. verwendet wird. Die erfindungsgemässe Vorrichtung hat den Vorteil, dass sie ebenso einfach wie ein Feuerzeug gebaut ist und bedient werden kann. Aufgrund der Handlichkeit der Vorrichtung wird sie der Tennisspieler mit seinen übrigen Utensilien immer mit sich führen, so dass er sie immer dann parat hat, wenn er mit einem neuen Satz Tennisbällen zu spielen beginnen möchte und es für erforderlich hält, die Markierungen anzubringen, um eine Verwechslung mit den Bällen des Nachbarplatzes auszuschliessen. Selbstverständlich kann die erfindungsgemässe Vorrichtung aber auch zum Markieren anderer Gegenstände, beispielsweise Schultaschen od.dgl. verwendet werden.

Die Gehäuseränder sind zweckmässigerweise in Anpassung an die Form eines Tennisballes konkav ausgebildet.

Dabei können die Metallstege gehäuseseitig mit Spiel kippbar gehalten werden, so dass sich ihre Oberfläche beim Andrücken an einen Gegenstand zur Form dieses Gegenstandes durch Verschwenken der Stege in der gehäuseseitigen Halteöffnung ausrichten kann. Die Halteöffnungen können dabei in den gegenüberliegenden Gehäusewänden oder in wandparallelen gehäusefesten Stegen ausgebildet sein.

Es ist auch möglich, das Symbol auf einem gehäusefesten feinmaschigen Netz aus dünnem Metalldraht zu befestigen.

Die Flamme oder die Flammen, die aus der oder den an der Gehäusequerwand vorgesehenen Düsenöffnungen brennen, erhitzen dann das Symbol oder die Symbole direkt oder durch Wärmeleitung über das feinmaschige Netz aus Metalldraht, das zumindest in der Umgebung des Symbols vorgesehen ist. Wenn das Symbol ausreichend erhitzt ist, beispielsweise eine Temperatur von 250 bis 300°C hat, wird die Vorrichtung gegen den zu markierenden Gegenstand, beispielsweise einen Tennisball, gedrückt, wodurch das erhitzte Symbol die entsprechende Markierung in die Oberfläche des Gegenstandes, hier das Fasermaterial des Tennisballes, einbrennt, jedoch nur auf der Tiefe, die dem Überstand des Symbols über die die Stirnseite bildenden Gehäuseränder entspricht, an denen der Gegenstand, beispielsweise der Tennisball, zum Anliegen kommt.

Anhand der Zeichnungen wird die Erfindung beispielsweise näher erläutert. Es zeigen:
Fig. 1 schematisch in einer Seitenansicht eine erste Ausführungsform der erfindungsgemässen Vorrichtung;
Fig. eine Draufsicht auf die Vorrichtung von Fig. 1;
Fig. 3 eine Stirnansicht der Vorrichtung von Fig. 1;
Fig. 4 schematisch die gehäuseseitige kippbare Halterung eines Metallsteges der Vorrichtung von Fig. 1;
Fig. 5 perspektivisch eine zweite Ausführungsform der erfindungsgemässen Vorrichtung;
Fig. 6 eine Draufsicht auf die Vorrichtung von Fig. 4 und
Fig. 7 eine schematische Seitenansicht der Vorrichtung von Fig. 4.

Die in den Fig. 1 bis 3 gezeigte Vorrichtung dient zum Einbrennen einer Markierung in den Fasermantel eines Tennisballes. Sie besteht aus einem quaderförmigen Gehäuse 1, dessen Seitenwände 3 über eine Querwand 10 hochstehen und in Rändern 9 enden, die eine kalottenförmig konkav gekrümmte Stirnseite 2 begrenzen, die der Kugelform eines Tennisballes angepasst ist. In dem von den Seitenwänden 3, einem Boden und der Querwand 10 umschlossenen Gehäuseinnenraum 6 ist ein nachfüllbarer Flüssiggasspeicher wie bei einem Feuerzeug vorgesehen. Der Flüssiggasspeicher steht über ein nicht gezeigtes Auslassventil mit einer Düse 8 in der Querwand 10 in Verbindung, die zur Stirnseite 2 hin gerichtet ist. Das Auslassventil der Düse 8 und der Zündmechanismus 13 werden mit Hilfe eines an einer Gehäusewand 3 angeordneten Stellknopfes 7 betätigt.

In den Randbereichen zweier gegenüberliegender Seitenwände 3 sind Aussparungen 11 für das Einklemmen von Metallstegen 4 vorgesehen, auf denen ein Symbol 5 in Form des Buchstabens L gehalten ist. Wie in Fig. 4 gezeigt ist, hat der Metallsteg 4 an beiden Enden einen Ansatz 12, dessen Querschnitt kleiner ist als die Öffnungsfläche jeder Aussparung 11. Diese Steghalterung ermöglicht ein Verschwenken bzw. Kippen des am Metallsteg 4 angebrachten Symbols 5 und dadurch eine Ausrichtung des Symbols 5 bezüglich der zu markierenden Oberfläche.

Bei Betätigung des Stellknopfes 7 wird das Auslassventil der Düse 8 geöffnet und der Zündmechanismus 13 betätigt, wodurch beispielsweise piezoelektrisch ein das Gas entzündender Funke erzeugt wird. Wenn das Symbol 5 durch die Gasflamme ausreichend erhitzt ist, was nach ca. 5 bis 10 s der Fall ist, wird der Tennisball dagegen gedrückt, wodurch das Symbol 5 die Markierung in den Fasermantel des Tennisballs einbrennt, jedoch nur bis zu der gewünschten Tiefe, da ein weiteres Einbrennen durch das Aufliegen des Tennisballs auf den Rändern 9 verhindert wird.

Bei der in Fig. 5 bis 7 gezeigten Ausführungsform sind zwei Symbole 5 in Form der Buchstaben D und V vorgesehen, die angepasst an die Krümmung der Ränder 9 in Aussparungen 11 in gegenüberliegenden Seitenwänden 3 des Gehäuses 1 über die Ränder 9 vorstehend gehalten sind. Jedem Symbol 5 ist dabei auf der Querwand 10 eine Düse 8 zugeordnet. Jede Düse 8 hat ein nicht gezeigtes Auslassventil, das ebenso wie der Zündmechanismus 13 von einem Stellknopf 7 an einer Gehäusewand 3 in an sich bekannter Weise betätigt wird.

## Patentansprüche

1. Vorrichtung zum Einbrennen einer Markierung in Gegenstände, insbesondere in den Fasermantel eines Tennisballes, mit Hilfe wenigstens eines der Markierung entsprechenden Symbols (5) aus Metall, das an einer Halterung (4) angebracht und durch die zum Symbol gerichtete Flamme einer Heizeinrichtung auf die Einbrenntemperatur erhitzbar ist, dadurch gekennzeichnet, dass die Vorrichtung als flüssiggasbetriebenes Handfeuerzeug mit einem von aussen betätigbaren Zündmechanismus (13) ausgebildet ist, auf dessen offener Stirnseite das Symbol (5) angeordnet ist, das auf Einbrenntiefe über zwei gegenüberliegende Gehäuseränder (9) vorsteht, und dass die Heizvorrichtung in Form wenigstens einer Düse (8) in einer im Abstand von der Stirnseite (2) im Gehäuse (1) gebildeten Querwand (10) vorgesehen ist.

2. Vorrichtung nach Anspruch 1, dadurch gekennzeichnet, dass die Gehäuseränder (9) konkav ausgebildet sind.

3. Vorrichtung nach Anspruch 1 oder 2, dadurch gekennzeichnet, dass das Symbol (5) durch Metallstege (4) an gegenüberliegenden Gehäusewänden (3) lösbar gehalten ist.

4. Vorrichtung nach Anspruch 3, dadurch gekennzeichnet, dass das Symbol (5) auf einem gehäusefesten feinmaschigen Netz aus dünnem Metalldraht befestigt ist.

5. Vorrichtung nach Anspruch 3, dadurch gekennzeichnet, dass die Metallstege (4) gehäuseseitig mit Spiel kippbar gehalten sind.

## Claims

1. An apparatus for burning a mark into objects, in particular into the fiber covering of a tennis ball, using at least one metal symbol (5) corresponding to the marking, attached to a holding means (4) and heatable to the branding temperature by the flame of a heating means directed at the symbol, characterized in that the apparatus is designed as a liquid gas operated hand lighter having an ignition mechanism (13) operable from the outside on whose open front face the symbol (5) is disposed, protuding at the branding depth beyond two opposite housing edges (9), and in that the heating means is provided in the form of at least one nozzle (8) in a transverse wall (10) formed in the housing (1) spaced from the front face (2).

2. The apparatus as in claim 1, characterized in that the housing edges (9) have a concave design.

3. The apparatus as in claim 1 or 2, characterized in that the symbol (5) is detachably held by metal studs (4) on opposite housing walls (3).

4. The apparatus as in claim 3, characterized in that the symbol (5) is attached to a fine-meshed net made of thin metal wire stationary in the housing.

5. The apparatus as in claim 3, characterized in that the metal studs (4) are held so as to be tiltable with clearance on the side of the housing.

## Revendications

1. Dispositif pour la création par cuisson d'une marque sur des objets, en particulier dans l'enveloppe fibreuse d'une balle de tennis, à l'aide d'au moins un symbole (5) métallique correspondant à la marque, ceci étant fixé par un élément de support (4) et pouvant être chauffé à la température de cuisson, par la flamme d'une installation de chauffage dirigée vers ce symbole, caractérisé en ce que le dispositif est construit comme briquet à main fonctionnant à gaz combustible liquéfié avec un mécanisme d'allumage (13) à commande externe, le symbole (5) étant placé sur le côté frontal ouvert du briquet de façon saillant les deux bords de boîtier opposés (9) de la profondeur de marquage, et que pour l'installation de chauffage, il est prévu au moins une buse (8) dans une paroi transversale (10) construite dans le boîtier (1) à distance du côté frontal (2).

2. Dispositif selon la revendication 1, caractérisé en ce que les bords du boîtier (9) présentent une forme concave.

3. Dispositif selon la revendication 1 ou 2, caractérisé en ce que le symbole (5) est porté de façon amovible, par des bandes métalliques (4) aux parois de boîtier opposées (3).

4. Dispositif selon la revendication 3, caractérisé en ce que le symbole (5) est fixé sur une grille en fil métallique fin à mailles fines liée fixement au boîtier.

5. Dispositif selon la revendication 3, caractérisé en ce que les bandes métalliques (4) sont liées à bascule avec jeu, du côté du boîtier.
